# EUROPÄISCHE PATENTSCHRIFT

(11) **EP 0 723 858 B1**
(45) Veröffentlichungstag und Bekanntmachung des Hinweises auf die Patenterteilung: **07.04.1999**
(21) Anmeldenummer: 96100687.1
(22) Anmeldetag: 18.01.1996
(51) Int. Cl.: B30B 11/08

(54) **Verfahren zur Erstellung eines Kraft-Weg-Diagramms der Pressstempel einer Rundläufer-Tablettenpresse**
Method for drawing up a force-displacement-diagram of the punches of a rotary tablet press
Procédé pour la génération d'un diagramme force-distance des pistons d'une presse rotative à comprimées

(30) Priorität: 28.01.1995 DE 19502596
(43) Veröffentlichungstag der Anmeldung: 31.07.1996
(73) Patentinhaber: Wilhelm Fette GmbH, D-21493 Schwarzenbek (DE)
(72) Erfinder: Hinzpeter, Jürgen, D-21493 Schwarzenbek (DE); Schmidt, Ingo, D-21493 Schwarzenbek (DE); Pierags, Hans-Joachim, D-23564 Lübeck (DE)
(74) Vertreter: Patentanwälte Hauck, Graalfs, Wehnert, Döring, Siemons

(56) Entgegenhaltungen:
- EP-A- 0 431 269
- DE-A- 3 229 988
- DE-A- 3 520 203
- US-A- 5 229 044
- US-A- 5 322 655

## Beschreibung

Die Erfindung bezieht sich auf ein Verfahren zur Erstellung eines Kraft-Weg-Diagramms der Preßstempel einer Rundläufer-Tablettenprezse nach dem Oberbegriff des Patentanspruchs 1.

Bekanntlich ist der Rotor einer Rundläufer-Tablettenpresse mit einer Anzahl von Ober- und Unterstempeln bestückt, wobei während einer Rotorumdrehung jeder Stempel an bestimmten Positionen des Umfangs (Preßstationen) einer vertikalen Bewegung und der damit verbundenen Krafteinwirkung unterliegt. Neben einer Vorpreßstation und einer Hauptpreßstation ist eine Auswerferstation hierbei in Betracht zu ziehen.

Je nach Zusammensetzung der zu verpressenden Tabletten ist eine vorgegebene Preßkraft einzuhalten. Sie wird zumeist mit Hilfe von stationären Druckrollen auf die Köpfe der Preßstempel aufgebracht.

Aus der EP 0 431 269 ist bekanntgeworden, bei einer derartigen Tablettiermaschine die maximalen Preßkräfte an den Preßstempeln zu überwachen. Die Überwachung der Preßkräfte erfolgt, um Fehler festzustellen und schlechte Tabletten rechtzeitig aussortieren zu können. Die Überwachung erfolgt auch, um Belege über die Güte der hergestellten Tabletten fortlaufend erstellen zu können. Bei dem bekannten Verfahren wird die mit den Preßstempeln umlaufende Matrizenscheibe in ihrer Stellung ständig über einen Winkelimpulsgeber überwacht. Ein Rechner koordiniert die angegebenen maximalen Impulse mit den Preßkraftwerten. Den Druckrollen in den Preßstationen ist zum Beispiel eine Kraftmeßdose zugeordnet. Die zentrierte Stellung eines Preßstempelpaares im Bereich eines Druckrollenpaares definiert zum Beispiel den Nullpunkt, von dem ab die Impulse des Winkelimpulsgebers gezählt werden, wobei entsprechend der Teilung der Matrizenscheibe eine bestimmte Anzahl von Winkelimpulsen die Position des nächsten Preßstempelpaares zentriert zum Druckrollenpaar vorgibt. Auf diese Weise läßt sich für alle Preßstempelpaare einer Tablettierpresse die maximale Preßkraft ermitteln.

Aus vielerlei Gründen ist wünschenswert, die Kompressionscharakteristik von Preßmassen zu ermitteln. Hierfür ist vor allen Dingen das Kraft-Weg-Diagramm von herausragender Bedeutung. Physikalisch gesehen beschreibt das Kraft-Weg-Diagramm den quantitativen Energieverlauf während der Tablettierung. Mit Hilfe der Kompressionscharakteristik lassen sich Schlüsse ziehen auf die Verpreßbarkeit bestimmter Substanzen und die Eigenschaften der Tablette. Die Verpreßbarkeit wird wesentlich bestimmt durch Druckhaltezeit, Granulatzustand (Feuchte, Korngrößenverteilung), Schüttvolumen, Gleitmittel usw. Zu den Tabletteneigenschaften gehören Masse der Tablette, Zerfallzeit, Wirkstofffreigabe, Abrieb usw.

Bisher war es nur im Galenikbereich mit speziell ausgerüsteten Forschungspressen möglich, unter Anwendung des Kraft-Weg-Diagramms die Verpreßbarkeit der zu verpressenden Substanzen zu beurteilen. Zu diesem Zweck wurde die Forschungspresse mit einer Kraftmeßeinrichtung und einer Stempelwegmeßeinrichtung ausgestattet. Dies läßt sich an einer Exzenterpresse relativ einfach bewerkstelligen. Die Installation von Wegmeßeinrichtungen an Rundläuferpressen, wie sie auch in der Entwicklung inzwischen eingesetzt werden, ist aufwendig. Die Meßwertübertragung ist nur über Schleifringe oder berührungslos mit einer entsprechenden Sendeeinrichtung möglich. Für eine Produktionsmaschine ist ein derartiger Aufwand nicht vertretbar.

Es ist zwar möglich, den weg eines Preßstempels in einer Rundläuferpresse theoretisch zu bestimmen, wie in "Preßkraft- und Weg-Zeit-Charakteristik von Rundlaufpressen", Inaugural-Dissertation von Ulrich Tenter, beschrieben. Wegen verschiedener Einflußgrößen der Maschine weichen indessen die tatsächlichen Stempelwege nicht unerheblich von den theoretisch errechenbaren ab.

Der Erfindung liegt daher die Aufgabe zugrunde, ein Verfahren anzugeben, bei dem mit einem minimalen Meßaufwand unter Produktionsbedingungen die Kompressionscharakteristik einer Rundläuferpresse ermittelt werden kann.

Diese Aufgabe wird durch die Merkmale des Patentanspruchs 1 gelöst.

Bei dem erfindungsgemäßen Verfahren wird der Verlauf der Preßkraft mindestens eines Preßstempels in Winkelschritten gemessen und im Rechner gespeichert. Eine Umdrehung des Rotors entspricht dabei zum Beispiel 3.600 Winkelimpulsen. Jedem dieser Impulse (ein Impuls = 0,1° Drehwinkel des Rotors) wird ein Kraftmeßwert zugeordnet und entsprechend im Rechner abgespeichert. Ferner werden im Rechner die theoretischen Werte für den Weg des Preßstempels gespeichert. Sie können über entsprechende geometrische Beziehungen errechnet werden, worauf noch weiter unten näher eingegangen wird. Ausschlaggebend für diesen theoretischen Wert ist der Durchmesser der Druckrolle, die Form des Stempelkopfes sowie die Relativlage dieser Teile zueinander.

Schließlich wird im Rechner eine den Drehwinkelstellungen zugeordnete Korrekturtabelle gespeichert, welche wesentliche Einflußgrößen auf den tatsächlichen Stempelweg, wie die Auffederung der Tablettenpresse und die Hertz'sche Pressung berücksichtigt. Sowohl die Auffederung als auch die Hertz'sche Pressung sind abhängig von der von der Druckrolle auf den Preßstempel aufgebrachten Preßkraft. Es werden mithin kraftabhängige Korrekturfaktoren ermittelt, die von den theoretischen Werten für den Stempelweg abzuziehen sind, um den tatsächlichen Stempelweg zu ermitteln.

Da der Stempelkopf lediglich im Umfangsbereich einen Radius aufweist, in der Mitte jedoch plan ist, ist die Größe der Hertz'schen Pressung auch abhängig von der Relativlage des Stempelkopfes zur Druckrolle. In einer Ausgestaltung der Erfindung berücksichtigen daher die Korrekturwerte die Abhängigkeit der Hertz'schen Pressung von der Winkelstellung des Preßstempels.

Es ist zwar denkbar, die Korrekturwerte für die Hertz'sche Pressung und die Auffederung der Maschine zu berechnen. Vorzuziehen ist hingegen nach einer Ausgestaltung der Erfindung die Ermittlung der Korrekturwerte der Korrekturtabelle auf empirische Weise, indem ein ausgewähltes Preßstempelpaar ohne dazwischenliegende Preßmasse für unterschiedliche Zustellwerte aufeinander gefahren wird und die zugehörigen Preßwerte gemessen werden.

Durch den Einsatz eines entsprechenden Rechners ist es möglich, getriggert durch die Winkelimpulse den kompletten Kraftverlauf aller Stempel abzutasten und zu speichern. In gleicher Weise lassen sich die Positionen der Stempel ermitteln, den Winkelimpulsen zuordnen und zu den Kraftwerten in Beziehung setzen, um eine Kraft-Weg-berechnung an einer Rundläufer-Tablettenpresse vorzunehmen. Mit Hilfe der Erfindung ist es daher möglich, mit einem geringsten Meßaufwand an einer Rundläufer-Tablettenpresse unter Produktionsbedingungen produktionsspezifische Kompressionscharakteristiken für jedes einzelne Stempelpaar zu erstellen und diese mit den in der Galenik ermittelten Werten zu vergleichen und zu überwachen. Da sich der gesamte Energieaufwand zur Erzeugung einer Tablette aus den aufgewendeten Energien in der Vordruckstation und der Hauptdruckstation ergibt, ist bei diesem Verfahren auch die Berechnung des Energieeinsatzes für die einzelne Tablette während der Produktion durchführbar.

Es ist auch individuell vorwählbar, daß nur ein oder mehrere Preßstempel hintereinander oder bestimmte Preßstempel innerhalb einer oder mehrerer Rotorumdrehungen zur Berechnung und Auswertung herangezogen werden sollen. Darüber hinaus besteht auch die Möglichkeit, zwischen Messungen und Auswertungen für die Hauptpreß- und/oder Vorpreß- und/oder Auswerfstation zu wählen.

Die Erfindung wird anhand von Zeichnungen näher erläutert.
- Fig. 1: zeigt schematisch eine Rundläuferpresse.
- Fig. 2: zeigt ein Kraft-Weg-Diagramm für einen Stempel der Presse nach Fig. 1.
- Fig. 3: zeigt ein Blockschaltbild zur Ermittlung des Kraft-Weg-Diagramms nach Fig. 2.
- Fig. 4: zeigt verschiedene Horizontal- und Vertikalpositionen eines Preßstempels über einen bestimmten Drehwinkel des Rotors der Presse nach Fig. 1.
- Fig. 5: zeigt die geometrischen Beziehungen zwischen einer Druckrolle und einem Preßstempel der Presse nach Fig. 1.
- Fig. 6: zeigt schematisch die Draufsicht auf den Rotor der Presse nach Fig. 1 im Bereich einer Druckrolle.
- Fig. 7: zeigt ein Kraft-Winkel-Diagramm für verschiedene Zustellwerte.
- Fig. 8: zeigt ein aus dem Diagramm von Fig. 2 hergeleitetes Kraft-Korrektur-Weg-Diagramm.
- Fig. 9: zeigt ein Kraft-Winkel-Diagramm ähnlich dem nach Fig. 7.
- Fig. 10: zeigt ein aus dem Diagramm von Fig. 9 hergeleitetes Kraft-Korrektur-Weg-Diagramm.

Von der Tablettenpresse 10 in Fig. 1 sind der Rotor 12 mit einer Matrizenscheibe 14 angedeutet sowie von einer Anzahl von Preßstempeln des Rotors 12 ein Preßstempelpaar mit einem oberen Preßstempel 16 und einem unteren Preßstempel 18 im Bereich einer oberen Druckrolle 20 bzw. einer unteren Druckrolle 22. Der Rotor 12 wird von einer Welle 24 angetrieben über einen Elektromotor 26, einen Antriebsriemen 28 und ein Getriebe 30. Auf der Welle 24 sitzt auch ein Winkelimpulsgeber 32. Die Halterung der Druckrollen 20, 22 wirkt mit einer Kraftmeßdose 34 bzw. 36 zusammen, mit denen die Kraft gemessen wird, die zwischen Druckrolle und Stempel wirkt, wenn die Stempel 16, 18 zwischen den Druckrollen 20, 22 entlangfahren. Bekanntlich erfolgt hierbei das Vor- oder Hauptpressen einer Preßmasse in der Matrizenscheibe 14 zur Formung einer Tablette oder dergleichen.

In Fig. 2 ist das Kraft-Weg-Diagramm eines Preßstempelpaares, beispielsweise der Preßstempel 16 und 18, während der Bewegung zwischen den Druckrollen 20 und 22 dargestellt. Mit Pfeil 38 ist der ansteigende und mit Pfeil 40 der abfallende Ast des Diagramms bezeichnet. Aufgrund der Kompressibilität des Preßmaterials sowie des Rückfederverhaltens des Preßmaterials und des Federverhaltens der Presse selbst bildet sich eine Hysterese, wie durch die Fläche des Diagramms angedeutet.

In Fig. 3 ist angedeutet, wie der Winkelimpulsgeber 32 mit der Drehung des Rotors 12 eine Winkelimpulskette erzeugt, zum Beispiel pro 0,1° Umdrehung einen Impuls. Außerdem erzeugt er einen Anfangsimpuls, der durch die zentrale Position eines Preßstempelpaars bezüglich eines Druckrollenpaars definiert ist.

Die Impulse gelangen auf eine Impulsauswertevorrichtung 42 und von dort auf einen Analog-Digitalwandler 44. In Fig. 3 ist ferner dargestellt, wie der Kraftsensor 34 über einen Meßverstärker 46 ebenfalls mit dem Analog-Digitalwandler 44 verbunden ist. Dessen Ausgang geht auf einen Maschinenrechner 48. An den Maschinenrechner 48 ist ein Bedienrechner 50 angeschlossen, mit dem auf noch zu beschreibende Weise das Kraft-Weg-Diagramm nach Fig. 2 erstellt wird.

In Fig. 4 ist zu sehen, daß der Stempel 16 während seiner Horizontalbewegung relativ zur stationären Druckrolle 20 einen vertikalen Weg s zurücklegt. Mit der Kraftmeßdose 34 werden Preßkraftwerte ermittelt, die durch Triggern des Ahalog-Digitalwandlers 44 durch Winkelschritte des Winkelimpulsgebers 32 einzelnen Winkelschritten zugeordnet und im Rechner gespeichert werden. Der Verlauf der Kraft während des Weges s ist in Fig. 4 bei 52 angedeutet. Für die Erstellung des Kraft-Weg-Diagramms ist außerdem erforderlich, den tatsächlichen Weg beider zu einer Preßstation gehörender Stempel bei ihrer vertikalen Bewegung zu ermitteln. Der statsächliche Weg setzt sich zusammen aus dem geometrischen Wert Y und den zur Korrektur angesetzten Werten Y₂ und Y₃. Abhängig vom Drehwinkel gelten folgende Formeln:$\begin{matrix}\begin{matrix}\begin{matrix}{\text{s(α) = s}}_{\text{1}} {\text{+ s}}_{\text{2}}\end{matrix} \\ \begin{matrix}{\text{s(α) =s Y}}_{\text{1}} {\text{- Y}}_{\text{2}} {\text{- Y}}_{\text{3}}\end{matrix}\end{matrix}\end{matrix}$ wobei s der winkelabhängigevertikale Weg der Stempel 16 und 19 und α der Drehwinkel des Rotors 12 ist (s. Fig. 6).

Aus Fig. 5 sind die geometrischen Beziehungen der Druckrolle 20 und des Kopfes 54 des oberen Preßstempels 16 deutlicher zu erkennen, entsprechende Bezeichnungen gelten für den unteren Stempel. Als Absolutwert für beide Stempel (vertikaler Weg von Ober- und Unterstempel) gilt:${\text{Y}}_{\text{1 (α)}} \text{= 2 (c - f)}$ wobei sich die Größen e und f aus Fig. 5 ergeben. Die Größen e, f und c ergeben ein Dreieck, somit ist:${\text{e}}^{\text{2}} {\text{= c}}^{\text{2}} {\text{+ f}}^{\text{2}} \text{und f =} \sqrt{{\text{e}}^{\text{2}} {\text{- c}}^{\text{2}}}$

Weiterhin ist:$\text{e =} \frac{{\text{d}}_{\text{2}}}{\text{2}} {\text{+ r}}_{\text{k}} \text{und c = a -} \frac{{\text{d}}_{\text{3}}}{\text{2}}$ wobei rₖ der Stempelkopfradius, d₂ der Druckrollendurchmesser und d₃ der Durchmesser der Spiegelfläche ist.

Durch Einsetzen erhält man:$\text{f =} \sqrt{{\left(\frac{\text{d} {\text{}}_{\text{2}}}{\text{2}} \text{+ r} {\text{}}_{\text{k}}\right)}^{\text{2}} \text{-} {\left(\text{a -} \frac{\text{d} {\text{}}_{\text{3}}}{\text{2}}\right)}^{\text{2}}}$

Die geometrische Größe a findet man in Fig. 6 wieder in Abhängigkeit vom Teilkreisdurchmesser d₁ und Drehwinkel α. Es ist:$\text{sinα =} \frac{\text{a}}{{\text{d}}_{\text{1/2}}} \text{→ a =} \frac{{\text{d}}_{\text{1}}}{\text{2}} \text{· sinα}$

Durch Einsetzen erhält man:$\text{f =} \sqrt{{\left(\frac{\text{d} {\text{}}_{\text{2}}}{\text{2}} \text{+ r} {\text{}}_{\text{k}}\right)}^{\text{2}} \text{-} {\left(\frac{\text{d} {\text{}}_{\text{1}}}{\text{2}} \text{· sinα -} \frac{\text{d} {\text{}}_{\text{3}}}{\text{2}}\right)}^{\text{2}}}$ und${\text{Y}}_{\text{1}} \text{= 2} \left[\left(\frac{{\text{d}}_{\text{2}}}{\text{2}} {\text{+ r}}_{\text{k}}\right) \sqrt{{\left(\frac{\text{d} {\text{}}_{\text{2}}}{\text{2}} \text{+ r} {\text{}}_{\text{k}}\right)}^{\text{2}} \text{-} {\left(\frac{\text{d} {\text{}}_{\text{1}}}{\text{2}} \text{sinα -} \frac{\text{d} {\text{}}_{\text{3}}}{\text{2}}\right)}^{\text{2}}}\right]$

So kann für jeden Drehwinkel α die vertikale Bewegung eines Stempelpaares berechnet werden. Im vorliegenden Fall werden die Drehwinkel in vorzugsweise 0,1°-Schritten gewählt entsprechend dem Impulsabstand des Winkelimpulsgebers 32. Dieser theoretische Gesamtweg muß jedoch korrigiert werden, und zwar um die Gesamtauffederung der Tablettenpresse und um die Hertz'sche Flächenpressung zwischen Stempelkopf 54 jedes Stempels und Druckrolle 20 sowie zwischen dem Stempelkopf von Stempel 18 und Druckwelle 22.

Bei der rechnerischen Ermittlung der Abplattung des Stempelkopfes und der Druckrolle aufgrund der Hertz'schen Pressung sind zwei Bereiche zu unterscheiden, nämlich den Randbereich, der im Querschsnitt den Radius rₖ aufweist und den abgeflachten mittleren Bereich (Spielfläche) des Stempelkopfes. Es gilt allgemein folgende Gleichung für den Randbereich:${\text{Y}}_{\text{2(1)}} \text{= 1,23} \sqrt[\text{3}]{\frac{{\text{F}}^{\text{2}} {\text{·}}^{\text{1/r}}}{{\text{E}}^{\text{2}}}} \text{· 2}$ wobei F die Preßkraft, 1/r die Summe der Krümmungsradien und E der gemeinsame E-Modul der beteiligten Werkstoffe ist. Die Summe 1/r wird wie folgt ermittelt:${\text{1/r = 1/r}}_{\text{k}} {\text{+ 1/r}}_{\text{m}}$ wobei rₖ die Kugelkrümmung des Außenbereichs des Stempelkopfes und rₘ einen Kreis in diesem Bereich beschreibt.$\begin{matrix}\begin{matrix}{\text{r}}_{\text{m}} \text{=} \frac{{\text{r}}_{\text{a}} {\text{+r}}_{\text{s}}}{\text{2}} \\ {\text{1/r = 1/r}}_{\text{k}} \text{+} \frac{\frac{\text{1}}{{\text{r}}_{\text{a}} {\text{+r}}_{\text{s}}}}{\text{2}}\end{matrix}\end{matrix}$ wobei rₐ der Außendurchmesser des Stempelkopfes und rₛ der Innendurchmesser des gekrümmten Außenbereichs des Stempelkopfes(Spiegelfläche) darstellt.

Die Preßkraft I wird dargestellt in Winkelimpulsen $\text{α = x . 1/3600°}$ (0,1°-Schritte).

Im Innenbereich berührt der Stempelkopf 54 des Stempels 16 mit einer Spiegelfläche die Druckrolle 20, was eine Linienberührung bedeutet.Entsprechendes gilt für Stempel 18 und Druckrolle 22. Die Abplattung beider Stempel berechnet sich für den abgeflachten mittleren Bereich (Spiegelfläche) nach folgender Gleichung:${\text{y}}_{\text{2(2)}} \text{=} \frac{\text{0,398}}{{\text{10}}^{\text{4}}} \text{*} \frac{{\text{F}}^{\text{0,925}}}{{\text{L eff.}}^{\text{0,85}}} \text{· 2}$ wobei F die Preßkraft und L eff. die tragende Länge der Spiegelfläche ist.

Die Preßkraft wird wie für den obigen Bereich dargestellt. Das Maß für L eff. berechnet sich aus:$\text{L eff. = 2} \sqrt{{\text{(r}}_{\text{s}} {}^{\text{2}} {\text{- a}}^{\text{2}} \text{)}}$ wobei rₛ der Radius der Spiegelfläche ist. Für die Abplattung ergibt sich schließlich folgende Formel:${\text{y}}_{\text{2(2)}} \text{=} \frac{\text{0,398}}{{\text{10}}_{\text{4}}} \text{*} \frac{{\text{F}}^{\text{0,925}}}{\left(\text{2} \sqrt{\left[{\text{r}}_{\text{s}}^{\text{2}} \text{-} {\left(\frac{\text{d} {\text{}}_{\text{1}}}{\text{2}} \text{sinα}\right)}^{\text{2}}\right]}\right) {\text{}}^{\text{0,85}}}$

Die Auffederung der Maschine wird bewirkt durch Zug, Druck, Biegung und/oder Torsion im wesentlichen von folgenden Einzelkomponenten:
- Stempel und Druckrollen sowie Druckrollenlagerung
- Gußgehäuse
- unterschiedliche Lagerspiele
- Maschinensäulen

Es wird davon ausgegangen, daß die Auffederung bis auf den untersten Bereich linear nach dem Hook'schen Gesetz verläuft. Es ist demnach: ${\text{Y}}_{\text{3}} \text{= f(F)}$ und $\text{F = f(α)}$.

Mit F gleich der Preßkraft und α gleich der Lage des Stempels zur Druckrolle. Mithin ist:${\text{y}}_{\text{3}} \text{= x . F}$

Der Faktor x kann wegen der komplexen Betrachtung nur experimentell für jeden Maschinentyp und jede mögliche Werkzeugbestückung ermittelt werden.

Der tatsächliche gesamte Stempelweg für den Bereich 1 ist somit der weiter oben angegebene geometrische Wert minus der Abplattung im Bereich 1 minus der Auffederung. Entsprechendes gilt für den Stempelweg im Bereich 2 des Preßstempelkopfes. Die entsprechenden Formeln hierzu sind nicht mehr aufgeführt.

In der Praxis werden jedoch die vorstehend rechnerisch ermittelten Korrekturwerte empirisch festgestellt. Dies geschieht auf folgende Weise.

In die Tablettenpresse wird ein Meßstempelpaar eingebaut, das ohne Preßmasse direkt aufeinander gefahren wird. Mit diesem Meßstempelpaar werden durch Verstellung der Steghöhe (zum Beispiel in 0,1 mm-Schritten) verschiedene Kraft-Winkel-Kurven erzeugt, wie in Fig. 7 dargestellt. In Fig. 7 bedeutet w die Zustellung der Druckrollen. Es versteht sich, daß die Maxima der Kräfte mit größer werdendem w größer sind. Danach werden die Maxima in ein Kraft-Weg-Korrektur-Diagramm nach Fig. 8 eingetragen. Mit Hilfe des Diagramms nach Fig. 8 kann die Korrektur des theoretisch errechneten Gesamtwegesgenommen werden. Bei dem Ausführungsbeispiel nach Fig. 3 geschieht dies in Form einer Wertetabelle. Im Bedienrechner sind die theoretischen Preßstempelwege eingespeichert, die sich aus der oben aufgezeigten Berechnung ergeben. Außerdem sind im Bedienrechner 50 die Werte für die Korrekturtabelle gemäß Diagramm nach Fig. 8 eingespeichert, so daß bei einer vorgegebenen Kraft ein vorgegebener Korrekturwert von dem theoretischen Stempelweg subtrahiert wird.

Allerdings ist die bisher beschriebene Korrektur noch nicht hinreichend, denn sie ist für die Hertz'sche Pressung nur im Bereich des Maximums korrekt. Vielmehr muß der oben beschriebene Korrekturwert einer weiteren Optimierung unterzogen werden. Im Bereich des Maximums der Preßkraft berührt die Druckrolle 20 den Stempelkopf 54 in einer Linie, die dem Spiegeldurchmesser des Stempelkopfes entspricht. Vorher und nachher wird diese Linie immer kürzer und geht dann in eine Punktberührung über. Entsprechend ist auch die elastische Eindringtiefe der Druckrolle in den Stempelkopf unterschiedlich. Daher werden mit Hilfe des Rechners nicht nur die Kraftmaxima, sondern auch die jeweiligen Kraftwerte für die 0,1°-Schritte für die verschiedenen Zustellungswerte aufgenommen, wie dies in Fig. 9 dargestellt ist. Für diese Kräfte wird dann in Kenntnis der geometrischen Form von Druckrolle und Stempelkopf für die einzelnen Winkelschritte die Eindringtiefe über die Hertz'sche Pressung ermittelt. Um die Abweichung dieser Werte von den Maximawerten wird dann der ursprüngliche Korrekturwert korrigiert. Diese Werte werden dann in das Kraft-Weg-Korrektur-Diagramm eingetragen. In Fig. 10 ist dieses Korrekturdiagramm zu erkennen. Je nachdem, bei welchem Winkelschritt eine Korrektur erfolgen muß, wird eine andere der in Fig. 10 gezeigten Kurven gewählt. Es versteht sich, daß das Korrekturdiagramm nach Fig. 10 im Bedienrechner 50 wiederum nur in Form einer Korrekturwertetabelle gespeichert ist.

## Patentansprüche

1. Verfahren zur Erstellung eines Kraft-Weg-Diagramms der Preßstempelpaare einer Rundläufer-Tablettenpresse, bei dem die Stellung der Preßstempel in Umlaufrichtung, die mittels einer Druckrolle in einer Preßstation betätigt werden, mit einem Winkelencoder ermittelt und mit Hilfe eines Rechners umgerechnet und zur gemessenen Preßkraft am Stempel in Beziehung gesetzt wird, gekennzeichnet durch folgende Verfahrensschritte:
- Bei jedem Winkelschritt des Winkelencoders wird die Preßkraft an den Preßstempeln mindestens eines Preßstempelpaares gemessen, und die Preßkraftwerte werden im Rechner gespeichert
- Zu jedem Winkelschritt des Winkelencoders werden aus der Geometrie von Druckrolle, Preßstempelkopf und der Relativlage von beiden zueinander die jeweiligen theoretischen vertikalen Werte des Weges des Preßstempelpaares errechnet und im Rechner gespeichert
- Im Rechner wird ferner eine Kraft-Weg-Korrekturtabelle gespeichert, welche den Einfluß der Hertz'schen Flächenpressung zwischen Preßstempelkopf und Druckrolle sowie des Auffederverhaltens der Rundläuferpresse auf den tatsächlichen vertikalen Weg des Preßstempelpaares in Abhängigkeit von der Kraft repräsentiert und
- Der Rechner reduziert den theoretischen vertikalen Wert des Stempelpaarweges bei den einzelnen Winkelschritten um den entsprechenden Korrekturwert aus der Korrekturtabelle.

2. Verfahren nach Anspruch 1, dadurch gekennzeichnet, daß die Korrekturwerte auch die Abhängigkeit der Hertz'schen Pressung von der Winkelstellung des Preßstempels wiedergeben.

3. Verfahren nach Anspruch 1 oder 2, dadurch gekennzeichnet, daß die Korrekturwerte der Korrekturtabelle empirisch ermittelt werden, indem ein ausgewähltes Preßstempelpaar ohne dazwischenliegende Preßmasse für unterschiedliche Zustellwerte aufeinander gefahren wird.

4. Mießgerät und Rechner zur Überprüfung der auf einer Rundläuferpresse hergestellten Tabletten, dadurch gekennzeichnet, daß zur Erstellung von Weg-Preßkraft-Zuordnungen für die Preßstempel, mindestens für ein Stempelpaar folgende Elemente vorhanden sind:
a) ein Winkelencoder für die Ermittlung der laufenden Winkelstellung des Drehtisches und damit der Preßstempelpaare,
b) eine Preßkraftmeßeinheit, mit der die Preßkraftwerte mindestens eines Stempelpaares ermittelt werden und pro Winkelschritt ein Preßkraftmeßwert in den Rechner übertragen wird,
c) ein Algorithmus im Rechner, der aufgrund der geometrischen Verhältnisse in der Tablettenpresse erstellt ist und mit Hilfe dessen aus den Winkelstellungen des Drehtisches die theoretischen Werte des Weges des Preßstempelpaares in der Matrize berechenbar sind,
d) eine in den Rechner gespeiste Korrekturfunktion zur Umrechnung der theoretischen Weg-Werte der Stempel in tatsächliche Weg-Werte unter Berücksichtigung der Hertz'schen Flächenpressung zwischen Preßstempelkopf und Druckrolle sowie des Auffederverhaltens der Rundläuferpresse.

## Claims

1. A method for setting up a force-displacement diagram of the punch pair of a rotary tabletting press, in which the position of the punches in the circumferential direction, which are actuated in a pressing station by way of a press roller, are determined with an angle encoder and are converted with the help of a computer and are set into a relationship with the measured pressing force at the punch, characterised by the following method steps:
- with each angular step of the angle encoder the pressing force at the punches of at least one punch pair is measured and the pressing force values are stored in the computer
- for each angular step of the angle encoder from the geometry of the press roller, punch head and the relative position of both to one another, the respective theoretical vertical values of the displacement of the punch pair is computed and stored in the computer
- in the computer further a force-displacement correction table is stored which represents the influence of the Herzian surface pressing between the punch head and the press roller as well as of the resilience behaviour of the rotary press on the actual vertical displacement of the punch pair, in dependency on the force and
- the computer reduces the theoretical value of the punch pair displacement at the individual angular steps by the corresponding correction value from the correction table.

2. A method according to claim 1, characterised in that the correction values also represent the dependency of the Herzian pressing on the angular position of the punch.

3. A method according to claim 1 or 2, characterised in that the correction values of the correction table are empirically determined in that a selected punch pair without a pressing mass lying therebetween are driven onto one another for different feed values.

4. A measuring apparatus and computer for monitoring the tablets manufactured on a rotary press, characterised in that for setting up displacement-pressing force associations for the punches, at least for one punch pair, the following elements are present:
a) an angle encoder for determining the running angular position of the rotary table and thus of the punch pair,
b) a pressing force measuring unit with which the pressing force values at least of one punch pair are determined and per angular step a pressing force reading is transmitted to the computer,
c) an algorithm in the computer which is set up on acount of the geometric relationships in the tabletting press and with the help of which from the angular positions of the rotary table the theoretical values of the displacement of the punch pair in the matrix can be calculated,
d) a correction function fed into the computer for converting the theoretical displacement values of the punches into the actual displacement values taking into account the Herzian surface pressing between the stamp head and press roller as well as the resilience behaviour of the rotary press.

## Revendications

1. Procédé pour la génération d'un diagramme force/distance des paires de pistons de vérin d'une presse rotative à comprimés, dans lequel la position des pistons de vérin dans le sens de la rotation, qui sont actionnés au moyen d'un rouleau presseur à un poste de pressage, est déterminée par un codeur angulaire et convertie à l'aide d'un ordinateur et rapportée à la force de compression mesurée sur le piston, caractérisé par les étapes de procédé suivantes :
- A chaque incrément angulaire du codeur angulaire, la force de compression au niveau des pistons de vérin d'au moins une paire de pistons de vérin est mesurée et les valeurs de force de compression sont mémorisées dans l'ordinateur.
- Pour chaque incrément angulaire du codeur angulaire, les valeurs verticales théoriques respectives de la distance de la paire de pistons de vérin sont calculées d'après la géométrie du rouleau presseur, de la tête de piston de vérin et de la situation relative de ceux-ci, et mémorisées dans l'ordinateur.
- Dans l'ordinateur on mémorise en outre une table de correction force/distance qui représente l'influence de la pression superficielle hertzienne entre la tête de piston de vérin et le rouleau presseur ainsi que du comportement de détente de la presse rotative sur la distance verticale réelle de la paire de pistons de vérin en fonction de la force ; et
- L'ordinateur réduit la valeur verticale théorique de la distance de la paire de pistons aux incréments angulaires individuels d'une valeur de correction correspondante provenant de la table de correction.

2. Procédé selon la revendication 1, caractérisé en ce que les valeurs de correction représentent aussi la relation entre la pression hertzienne et la position angulaire du piston de vérin.

3. Procédé selon la revendication 1 ou 2, caractérisé en ce que les valeurs de correction de la table de correction sont déterminées de façon empirique en rapprochant pour des valeurs d'approche différentes une paire sélectionnée de pistons de vérin sans matière à comprimer entre les deux.

4. Appareil de mesure et ordinateur pour vérifier les comprimés fabriqués sur une presse rotative, caractérisés en ce que pour la constitution des affectations distance/ force de compression pour les pistons de vérin, les éléments suivants sont présents au moins pour une paire de pistons :
a) un codeur angulaire pour déterminer la position angulaire courante de la table tournante et donc de la paire de pistons de vérin,
b) une unité de mesure de la force de compression avec laquelle les valeurs de la force de compression d'au moins une paire de pistons sont déterminées, et pour chaque incrément angulaire une valeur de force de compression est transmise à l'ordinateur,
c) un algorithme dans l'ordinateur, constitué en fonction des relations géométriques de la presse à comprimés et à l'aide duquel les valeurs théoriques de la distance de la paire de pistons de vérin dans la matrice peuvent être calculées à partir des positions angulaires,
d) une fonction de correction alimentée dans l'ordinateur pour convertir les valeurs de distance théoriques des pistons en valeurs de distance réelles en tenant compte de la pression superficielle hertzienne entre la tête de piston de vérin et le rouleau presseur ainsi que du comportement de détente de la presse rotative.
